# EUROPÄISCHE PATENTSCHRIFT

(11) **EP 0 202 432 B1**
(45) Veröffentlichungstag und Bekanntmachung des Hinweises auf die Patenterteilung: **02.05.1991**
(21) Anmeldenummer: 86104319.8
(22) Anmeldetag: 27.03.1986
(51) Int. Cl.: F24D 3/00, F25B 29/00, F24J 3/00, F24D 5/00, F25B 15/00

(54) **Verfahren zum Betrieb einer Wärmepumpenanlage und zur Durchführung dieses Verfahrens geeignete Wärmepumpenanlage**
Method of running a heat pump installation and heat pump installation adapted for caryying-out this method
Procédé de marche d'une installation de pompe de chaleur et installation de pompe de chaleur appropriée pour mettre en exécution de procédé

(30) Priorität: 22.05.1985 DE 3518276
(43) Veröffentlichungstag der Anmeldung: 26.11.1986
(73) Patentinhaber: Deutsche Forschungsanstalt für Luft- und Raumfahrt e.V., 51126 Köln (DE); Mobil Marketing und Raffinerie GmbH, D-2000 Hamburg (DE)
(72) Erfinder: Buschulte, Winfried, Prof. Dr. Ing., D-7106 Neuenstadt a.K. (DE); Mardorf, Lutz, Dr. Ing., D-7101 Hardthausen (DE)
(74) Vertreter: Hoeger, Stellrecht & Partner

(56) Entgegenhaltungen:
- DE-A- 2 856 767
- DE-A- 2 927 408

## Beschreibung

Die Erfindung betrifft ein Verfahren zum Betrieb einer Wärmepumpenanlage mit den im Oberbegriff des Anspruches 1 angegebenen Merkmalen. Weiterhin betrifft die Erfindung eine nach diesem verfahren betreibbare Wärmepumpenanlage mit den im Oberbegriff des Anspruches 7 angegebenen Merkmalen. Ein solches Verfahren und eine Vorrichtung zur Durchführung dieses Verfahrens sind aus der DE- A-28 56 767 bekannt.

Bei Absorptionswärmepumpenanlagen wird der Kocher (Austreiber) durch einen Gas- oder Ölbrenner oder durch einen elektrischen Heizstab beheizt und treibt den Kältemitteldampf aus dem Lösungsmittel. Der Kältemitteldampf wird durch diesen Vorgang auf ein Hochdruck- und Hochtemperaturniveau gebracht. Er strömt vom Kocher zum Kondensator und gibt dort die Kondensationswärme ab und kondensiert. Das starr abgekühlte, entspannte Kältemittel kann im Verdampfer Umgebungsenergie aufnehmen.

Das vom Verdampfer kommende Kältemittel wird im Absorber in dem vom Kocher abgezogenen, an Kältemittel verarmten Lösungsmittel absorbiert, und die dabei entstehende Lösungs- und Mischungswärme werden an einen Verbraucher abgeführt. Die dabei entstehende reiche Lösung wird von einer Lösungspumpe von dem Niederdruckniveau des Absorbers (ungefähr Verdampferdruck) auf das Hochdruckniveau des Kochers gefördert.

Wird die Beheizung des Kochers abgeschaltet, wird durch die Wärmekapazität im Kocher so lange weiter Kältemitteldampf ausgetrieben, bis zum einen die Druckdifferenz zwischen dem Hochdruckteil und dem Niederdruckteil ausgeglichen ist und zum anderen die Kochertemperatur unter den Siedepunkt gefallen ist. Dabei wird die im Betrieb vorliegende Konzentrationsschichtung im Kocher abgebaut und auf das Niveau einer armen Lösung gebracht. Bei Wiederinbetriebnahme des Prozesses muß die durch die Beheizung zugeführte Energie zunächst die Kochertemperatur auf Siedezustand und außerdem auf das erforderliche Hochdruckniveau anheben. Während dieses instationären Anfahrvorgangs kann erst durch allmähliches Zuführen der reichen Lösung eine für den stationären Betriebszustand erforderlichen Konzentrationsschichtung im Kocher aufgebaut werden. Es sind daher bei Wiederinbetriebnahme einer solchen Anlage erhebliche Anfahrzeiten und Energieverluste in Kauf zu nehmen.

Der Erfindung liegt die Aufgabe zugrunde, diese Verzögerungen und Energieverluste bei der Wiederinbetriebnahme einer Wärmepumpenanlage zu vermeiden.

Diese Aufgabe wird bei einem Verfahren der eingangs beschriebenen Art erfindungsgemäß durch die Merkmale des Patentanspruches 1 gelöst.

Mit anderen Worten sollen der Hochdruckteil der Anlage (Kocher, Kondensator) vom Niederdruckteil der Anlage (Verdampfer, Absorber) abgetrennt werden, so daß ein Druckausgleich zwischen Hochdruckteil und Niederdruckteil nach dem Abschalten der Anlage nicht möglich ist. Da der Kocher aufgrund seiner Wärmekapazität noch weiter Kältemitteldampf austreibt, ist weiterhin vorgesehen, daß zur Vermeidung eines übermäßigen Druckanstieges im Kocher kurzzeitig der Strömungsweg vom Kocher zum Absorber geöffnet wird, so daß sich ein übermäßiger Druck über diesen Strömungsweg abbauen kann. Dabei wird dieser Strömungsweg jedoch nur so kurz freigegeben, daß der Druck im Hochdruckteil nicht auf den Druck im Niederdruckteil absinkt, sondern lediglich auf einen Wert absinkt, der unterhalb eines kritischen Druckmaximalwertes liegt.

Es ist dabei vorteilhaft, wenn der Maximalwert des Druckes gleich oder höher liegt als der Betriebsdruck des Kochers.

Der Strömungsweg wird auf jeden Fall wieder geschlossen, wenn ein Minimalwert erreicht ist, der in jedem Fall oberhalb des Stillstandsdruckes liegt, der sich beim Stillstand der Anlage einstellen würde, wenn ein Druckausgleich zwischen Kocher und Absorber möglich wäre.

Das beschriebene Verfahren läßt sich nicht nur bei einer Anlage anwenden, die im reinen Absorptionswärmepumpenbetrieb betrieben wird, sondern auch bei einer Anlage, die im Kesselbetrieb betrieben wird, bei der also das Kältemittel aus dem Kocher unter Umgehung des Kondensators und des Verdampfers unmittelbar dem Absorber zugeführt wird. Auch in diesem Falle kann nach dem Abschalten der Druckausgleich zwischen Hochdruckteil und Niederdruckteil vermieden werden, so daß beim Wiederanfahren von einem Zustand des Kochers ausgegangen werden kann, der zumindest weitgehend dem Betriebszustand entspricht. Es ist dabei unerheblich, ob die Anlage vor der Stillsetzung im Kesselbetrieb oder im Wärmepumpenbetrieb betrieben worden ist.

Günstig ist es, wenn man beim Wärmepumpenbetrieb den Strömungsweg des Kältemittels beim Abschalten zwischen Kocher und Kondensator und zwischen Verdampfer und Absorber verschließt, und wenn man bei Überschreiten des Maximaldruckes im Kocher den Strömungsweg nur im Bereich zwischen Kocher und Kondensator kurz öffnet, während man den Strömungsweg zwischen Verdampfer und Absorber geschlossen hält. Überschreitet der Druck im Kocher den Maximaldruck, kann Kältemittel in den Kondensator gelangen, so daß der Druck im Kocher reduziert werden kann. Trotzdem ist bei dieser Lösung der Niederdruckteil weiterhin vollständig vom Hochdruckteil abgetrennt.

Es hat sich weiterhin als vorteilhaft herausgestellt, wenn man beim Einschalten der Anlage zunächst nur die Strömungswege des Lösungsmittels zum Absorber und der reichen Lösung zum Kocher öffnet, während man den Strömungsweg des Kältemittels vom Kocher zum Absorber erst öffnet, wenn im Kocher durch dessen Beheizung zumindest annähernd Betriebsdruck und Betriebstemperaturen erreicht sind. Auf diese Weise läßt sich der stationäre Betriebszustand besonders schnell erreichen.

Der Erfindung liegt weiterhin die Aufgabe zugrunde, eine gattungsgemäße Wärmepumpenanlage so auszubilden, daß sie entsprechend den vorstehenden Verfahrensangaben betreibbar ist.

Diese Aufgabe wird bei einer Wärmepumpenanlage der eingangs beschriebenen Art erfindungsgemäß durch die Merkmale des Patentanspruches 7 gelöst. Dadurch wird sichergestellt, daß im Falle des Stromausfalles oder bei Störungen anderer Art, bei denen die Anlage unerwartet abgeschaltet wird, im Kocher kein Überdruck entstehen kann.

Die nachfolgende Beschreibung bevorzugter Ausführungsformen der Erfindung dient im Zusammenhang mit der Zeichnung der näheren Erläuterung. Die Zeichnung zeigt schematisch den Aufbau einer Wärmepumpenanlage, die zur Durchführung des erfindungsgemäßen Verfahrens geeignet ist.

Ein Austreiber oder Kocher 1 wird von einer Heizung 2 beheizt, beispielsweise einem Gas- oder Ölbrenner. In dem Kocher 1 befindet sich ein Gemisch aus einem Lösungsmittel und einem darin gelösten Kältemittel. Durch die Heizung wird im Kocher das Kältemittel verdampft, es gelangt über eine Kältemittelleitung 3 zunächst in einen Rektifikator 4 und von dort über einen Kondensator 5, einen Nachkühler 6, eine Drosselstelle 7, einen Verdampfer 8 unter erneutem Durchgang durch den Nachkühler 6 zu einem Absorber 9.

Das im Kocher verbleibende und an Kältemittel verarmte Lösungsmittel wird über eine Lösungsmittelleitung 10 und eine Drosselstelle 11 ebenfalls dem Absorber 9 zugeführt.

Aus dem Absorber 9 führt eine Rückführleitung 12, in die eine Lösungspumpe 13 eingeschaltet ist, über den Rektifikator 4 zum Kocher 1.

Der Rektifikator 4 ist mit einer Rückflußleitung 15 für kondensiertes Kältemittel versehen.

Die bisher beschriebene Anlage ist für den reinen Wärmepumpenbetrieb geeignet. Um diese Anlage auch im sogenannten Kesselbetrieb betreiben zu können, ist eine Bypassleitung 16 vorgesehen, die eine direkte Führung des aus dem Rektifikator 4 austretenden Kältemittels zum Absorber 9 ermöglicht. In diese Bypassleitung ist eine Drosselstelle 17 eingeschaltet. Außerdem ist für den Kesselbetrieb in die Lösungsmittelleitung 10 parallel zur Drosselstelle 11 eine weitere Drosselstelle 18 eingeschaltet.

Wesentlich für den Betrieb dieser Anlage sind Schließventile, die in die einzelnen Leitungen eingesetzt sind, und zwar ein Schließventil 19 in der Kältemittelleitung 3 zwischen Rektifikator 4 und Kondensator 5 und stromabwärts der Abzweigung der Bypassleitung 16, ein Schließventil 20 zwischen Nachkühler 6 und Absorber 9 stromaufwärts der Einmündung der Bypassleitung 16, ein Schließventil 21 in der Lösungsmittelleitung 10 zwischen der Drosselstelle 11 und dem Absorber 9 sowie ein Schließventil 22 in der Bypassleitung 16 zwischen der Drosselstelle 17 und der Einmündung in die Kältemittelleitung 3 und ein Schließventil 23 in der Lösungsmittelleitung zwischen der Drosselstelle 18 und dem Absorber 9.

Bei einem abgewandelten Ausführungsbeispiel wird statt der beiden Ventile 19 und 20 in der Leitung 3 stromaufwärts der Drossel 7 und stromabwärts des Kondensators 5 ein einziges Ventil 19a eingeschaltet. Dies ist in der Zeichnung gestrichelt wiedergegeben.

Im Betrieb der beschriebenen Anlage wird in an sich bekannter Weise durch die Heizung 2 Kältemitteldampf aus dem Lösungsmittel ausgetrieben. Dieser Kältemitteldampf gelangt durch den Rektifikator, in dem eine weitere Trennung vom Lösungsmittel erfolgt, im Wärmepumpenbetrieb zum Kondensator 5, in dem eine Verflüssigung unter Wärmeabgabe erfolgt. Die Kältemittelflüssigkeit wird entspannt und im Verdampfer 8, dem in der in der Zeichnung angedeuteten Weise ein motorgetriebener Ventilator zugeordnet sein kann, unter Aufnahme von Wärme aus der Umgebung wieder verdampft. Das verdampfte, jedoch unter geringem Druck stehende Kältemittel gelangt in den Absorber. In diesen wird über die Lösungsmittelleitung 10 an Kältemittel verarmte Lösung (arme Lösung) nach Entspannung an der Drosselstelle 11 eingeleitet. Arme Lösung und Kältemitteldampf vereinigen sich im Absorber unter Abgabe von Misch- und Lösungswärme, die dabei entstehende reiche Lösung wird über die motorgetriebene Lösungspumpe 13 und über den Rektifikator wieder dem Kocher zugeleitet.

Wenn die Anlage nicht in dem beschriebenen Wärmepumpenbetrieb arbeiten soll, sondern im Kesselbetrieb, wird das Kältemittel ausschließlich durch die Bypassleitung zum Absorber geführt, wobei in der Drosselstelle 17 eine Entspannung auf niederen Druck erfolgt. Die arme Lösung wird in diesem Falle nicht über die Drosselstelle 11, sondern über die parallel geschaltete Drosselstelle 18 dem Absorber zugeführt, wobei die Drosselwirkung der Drossel 18 geringer ist als die der Drosselstelle 11. Die Drosselwirkungen der Drosseln 17 in der Bypassleitung und 18 in der Kältemittelleitung sind aufeinander abgestimmt.

Die Schließventile 19 bis 23 können so gesteuert werden, daß die Anlage entweder im Wärmepumpenbetrieb oder im Kesselbetrieb betrieben werden, bei Wärmepumpenbetrieb sind die Schließventile 19, 20 und 21 geöffnet, die Schließventile 22 und 23 geschlossen, bei Kesselbetrieb ist der Öffnungszustand umgekehrt.

Beim Abschalten der Anlage werden zunächst die Heizung 2 sowie die Motoren der Lösungspumpe 13 und des Verdampferventilators ausgeschaltet. Außerdem werden auch alle Schließventile 19 bis 23 geschlossen. Die Schließung dieser Schließventile und die Stillsetzung der Lösungspumpe 13 trennt den Hochdruckteil der Anlage (Kocher, Rektifikator, Kondensator) vom Niederdruckteil (Absorber, Verdampfer) ab, so daß nach dem Ausschalten ein Druckausgleich zwischen Hochdruckteil und Niederdruckteil nicht mehr möglich ist.

Da nach dem Ausschalten der Heizung 2 im Kocher wegen dessen Wärmekapazität noch über eine bestimmte Zeit Kältemitteldampf ausgetrieben wird, erhöht sich der Druck im Kocher über den üblichen Betriebsdruck hinaus. Um hier den auftretenden Druck zu begrenzen, werden das Schließventil 19 und das Schließventil 22 als Überdruckventile ausgebildet, die beim Überschreiten eines Maximaldruckes öffnen und die beim Erreichen eines Minimaldruckes wieder schließen. Der Maximaldruck liegt vorzugsweise oberhalb des im stationären Betrieb erreichten Betriebsdruckes, der Minimaldruck darunter. Der Minimaldruck ist jedoch wesentlich höher als der Druck, der sich in der Anlage einstellen würde, wenn nach dem Ausschalten Hochdruckteil und Niederdruckteil miteinander verbunden wären. Auf diese Weise ist sichergestellt, daß nach dem Abkühlen des Kochers im Kocher immer ein Druck aufrechterhalten wird, der zwischen Minimal- und Maximaldruck liegt, wobei diese Werte üblicherweise geringfügig unter bzw. geringfügig über dem Betriebsdruck liegen.

Das beim Öffnen der Schließventile 19 bzw. 22 austretende Kältemittel gelangt bei Öffnung des Schließventils 19 in den Kondensator, bei Öffnung des Schließventils 22 in den Absorber; in beiden Fällen verbleibt das Kältemittel dort.

Bei der Inbetriebnahme kann nunmehr von einem Zustand im Kocher ausgegangen werden, der weitgehend dem Betriebszustand entspricht, d.h. die Druckwerte und auch die Konzentrationsschichtung im Kocher können durch das Abtrennen des Hochdruckteils vom Niederdruckteil auch bei Stillstand weitgehend aufrechterhalten werden. Dementsprechend kann die Inbetriebnahme wesentlich schneller erfolgen als bei herkömmlichen Verfahren, außerdem wird dabei Energie eingespart.

Eine weitere Beschleunigung läßt sich noch dadurch erreichen, daß bei Inbetriebnahme zunächst nur der Kreislauf des Lösungsmittels in Betrieb genommen wird, d.h. daß zunächst nur die Schließventile 21 und/oder 23 und die Lösungspumpe 13 in Betrieb genommen werden, während die Schließventile 19, 20 und 22 noch geschlossen bleiben. Diese zuletzt genannten Ventile werden erst geöffnet, wenn die Kochertemperatur erreicht wird.

Durch die Trennung des Hochdruckteils vom Niederdruckteil ist es bei Wiederinbetriebnahme unerheblich, ob vor der Stillsetzung die Anlage im Kesselbetrieb oder im Wärmepumpenbetrieb betrieben worden ist, der Zustand des Hochdruckteils wird in jedem Falle durch die Abtrennung so weit bewahrt, daß nach dem Wiedereinschalten ein Kessel- oder Wärmepumpenbetrieb ohne große Verzögerung wieder aufgenommen werden kann.

## Patentansprüche

1. Verfahren zum Betrieb einer Wärmepumpenanlage als Absorptionswärmepumpe und/oder Kesselheizung, bei dem man in einem Kocher eine Lösung eines Kältemittels in einem Lösungsmittel erwärmt, das dabei verdampfende Kältemittel bei Wärmepumpenbetrieb über einen Kondensator, eine Drosselstelle und einen Verdampfer bzw. bei Kesselbetrieb unmittelbar einem Absorber zuführt, in dem man das Kältemittel mit dem aus dem Kocher abgezogenen, an Kältemittel verarmten Lösungsmittel vereinigt und die dabei entstehende reiche Lösung wieder dem Kocher zuführt, und bei dem man zum Ausschalten der Anlage die Heizung des Kochers abschaltet,
**dadurch gekennziechnet**, daß man beim Ausschalten zusätzlich die den Kocher mit dem Absorber verbindenden Strömungswege verschließt und daß man den Strömungsweg des Kältemittels vom Kocher zum Absorber beim Überschreiten eines Maximalwertes des Druckes im Kocher kurz öffnet, bis der Druck im Kocher wieder unter den Maximalwert des Druckes gefallen ist.

2. Verfahren nach Anspruch 1, dadurch gekennzeichnet, daß der Maximalwert des Druckes gleich oder höher liegt als der Betriebsdruck des Kochers.

3. Verfahren nach Anspruch 1 oder 2, dadurch gekennzeichnet, daß man den Strömungsweg des Kältemittels vom Kocher zum Absorber nur so lange öffnet, bis der Druck im Kocher einen unterhalb des Maximaldruckes liegenden Minimaldruck erreicht hat.

4. Verfahren nach Anspruch 3, dadurch gekennzeichnet, daß der Minimaldruck oberhalb des Stillstandsdruckes liegt, der sich beim Stillstand der Anlage einstellen würde, wenn ein Druckausgleich zwischen Kocher und Absorber möglich wäre.

5. Verfahren nach einem der voranstehenden Ansprüche, dadurch gekennzeichnet, daß man den Strömungsweg des Kältemittels beim Wärmepumpenbetrieb beim Abschalten zwischen Kocher und Kondensator und zwischen Verdampfer und Absorber verschließt, und daß man bei Überschreiten des Maximaldruckes im Kocher den Strömungsweg nur im Bereich zwischen Kocher und Kondensator kurz öffnet, während man den Strömungsweg zwischen Verdampfer und Absorber geschlossen hält.

6. Verfahren nach einem der voranstehenden Ansprüche, dadurch gekennzeichnet, daß man beim Einschalten der Anlage zunächst nur die Strömungswege des Lösungsmittels zum Absorber und der reichen Lösung zum Kocher öffnet und daß man den Strömungsweg des Kältemittels vom Kocher zum Absorber erst öffnet, wenn im Kocher durch dessen Beheizung zumindest annähernd Betriebstemperatur und/oder Betriebsdruck erreicht ist.

7. Nach dem Verfahren der Ansprüche 1 bis 6 betreibbare Wärmepumpenanlage mit einem beheizten Kocher (1), einem Strömungsweg des Kältemittels vom Kocher (1) über einen Kondensator (5), eine Drossel (7), und einen Verdampfer (8), zu einem Absorber (9), einem Strömungsweg des an Kältemittel verarmten Lösungsmittels zum Absorber (9), und einem Rückströmungsweg vom Absorber (9) zum Kocher (1), mit in den Strömungswegen zwischen Kocher (1) und Absorber (9) angeordneten Verschlußorganen (19, 19a, 20, 21, 23, 13) und mit einer für den Betrieb der Anlage im Kesselbetrieb vorgesehene, unmittelbar vom Kocher zum Absorber führende Bypassleitung (16), in der sich ein weiteres Verschlußorgan (22) befindet, **dadurch gekennzeichnet**, daß die Verschlußorgane (19, 19a, 20, 21, 22, 23, 13) gleichzeitig mit der Abschaltung der Kocherheizung (2) dauerhaft verschließbar sind und daß die Verschlußorgane (19, 19a, 22) im Strömungsweg des Kältemittels vom Kocher (1) zum Absorber (9) Überdruckventile sind.

8. Wärmepumpenanlage nach Anspruch 7, dadurch gekennzeichnet, daß das Verschlußorgan (22) in der Bypassleitung (16) im stromlosen Zustand geöffnet ist.

## Claims

1. A method of operating a heat pump installation as an absorption heat pump and/or a boiler heating arrangement, wherein a solution of a refrigerant in a solvent is heated in a boiler, which solvent feeds vaporising refrigerants to an absorber, via a condenser, a throttle point and a vaporiser in the case of heat pump operation, or directly in the case of boiler operation, in which absorber the refrigerant is combined with the refrigerant-depleted solvent which is drawn off from the boiler and the rich solution arising here is fed back to the boiler, and wherein the heating arrangement of the boiler is disconnected for the purposes of switching off the installation, characterised in that the flow paths connecting the boiler to the absorber are additionally closed during switching-off, and in that the flow path of the refrigerant from the boiler to the absorber is briefly opened in the case of a maximum pressure value in the boiler being exceeded, until the pressure in the boiler has again fallen below the maximum pressure value.

2. A method according to claim 1, characterised in that the maximum pressure value is equal to or higher than the operating pressure of the boiler.

3. A method according to claim 1 or 2, characterised in that the flow path of the refrigerant from the boiler to the absorber is only opened long enough for the pressure in the boiler to reach a minimum pressure below the maximum pressure.

4. A method according to claim 3, characterised in that the minimum pressure is above the resting pressure which would occur when the installation is at rest if pressure compensation were possible between boiler and absorber.

5. A method according to any one of the preceding claims, characterised in that the flow path of the refrigerant is closed between boiler and condenser and between vaporiser and absorber during disconnecting in the case of heat pump operation, and in that the flow path is briefly opened only in the region between boiler and condenser in the case of the maximum pressure in the boiler being exceeded, whilst the flow path between vaporiser and absorber is kept closed.

6. A method according to any one of the preceding claims, characterised in that when the installation is switched on, initially only the flow paths of the solvent to the absorber and of the rich solution to the boiler are opened, and in that the flow path of the refrigerant from the boiler to the absorber is not opened until the operating temperature and/or operating pressure is at least approximately reached in the boiler through heating thereof.

7. A heat pump installation which can be operated according to the method of claims 1 to 6, with a heated boiler (1), a flow path of the refrigerant from the boiler (1) to an absorber (9) via a condenser (5), a throttle (7) and a vaporiser (8), a flow path of the refrigerant-depleted solvent to the absorber (9) and a return flow path from the absorber (9) to the boiler (1), with closing elements (19, 19a, 20, 21, 23, 13) arranged in the flow paths between boiler (1) and absorber (9) and with a bypass conduit (16) leading directly from the boiler to the absorber and provided for operating the installation in boiler operation, in which conduit a further closing element (22) is located, characterised in that the closing elements (19, 19a, 20, 21, 22, 23, 13) can be permanently closed simultaneously with the disconnecting of the boiler heating arrangement (2), and in that the closing elements (19, 19a, 22) in the flow path of the refrigerant from the boiler (1) to the absorber (9) are pressure-relief valves.

8. A heat pump installation according to claim 7, characterised in that the closing element (22) in the bypass conduit (16) is opened in the flowless condition.

## Revendications

1. Procédé pour faire fonctionner une installation de pompe à chaleur en tant que pompe à chaleur à absorption et/ou chauffage à chaudière, dans lequel on échauffe, dans un appareil à bouillir, une solution d'un réfrigérant dans un solvant, le réfrigérant alors vaporisé étant amené, dans le cas du fonctionnement en pompe à chaleur, via un condenseur, un organe d'étranglement et un évaporateur, à un absorbeur, ou directement à celui-ci dans le cas du mode de fonctionnement à chaudière, procédé dans lequel le réfrigérant est réuni au solvant extrait de l'appareil à bouillir et appauvri en réfrigérant, et la solution riche alors produite est ramenée à l'appareil à bouillir, et dans lequel on inactive le chauffage de l'appareil à bouillir afin d'inactiver l'installation,
caractérisé par le fait que, lors de l'inactivation, on ferme en outre les trajets d'écoulement reliant l'appareil à bouillir à l'absorbeur, et par le fait que l'on ouvre brièvement le trajet d'écoulement du réfrigérant de l'appareil à bouillir à l'absorbeur, ceci en cas de dépassement d'une valeur maximale de la pression dans l'appareil à bouillir, jusqu'à ce que la pression dans l'appareil à bouillir soit retombée en dessous de la valeur maximale de la pression.

2. Procédé selon revendication 1, caractérisé par le fait que la valeur maximale de la pression est égale ou supérieure à la pression de fonctionnement de l'appareil à bouillir.

3. Procédé selon revendication 1 ou 2, caractérisé par le fait que l'on n'ouvre le trajet d'écoulement du réfrigérant de l'appareil à bouillir à l'absorbeur que jusqu'à ce que la pression dans l'appareil à bouillir ait atteint une pression minimale inférieure à la pression maximale.

4. Procédé selon revendication 3, caractérisé par le fait que la pression minimale est supérieure à la pression de l'état d'arrêt, pression qui en cas d'arrêt de l'installation s'établirait si une égalisation de pression était possible entre appareil à bouillir et absorbeur.

5. Procédé selon l'une des revendications précédentes, caractérisé par le fait que, dans le cas du fonctionnement en pompe à chaleur, lors de l'inactivation, on ferme le trajet d'écoulement du réfrigérant entre appareil à bouillir et condenseur et entre évaporateur et absorbeur, et par le fait que, lors du dépassement de la pression maximale dans l'appareil à bouillir, on ouvre brièvement le trajet d'écoulement seulement dans la région entre appareil à bouillir et condenseur, tandis que l'on maintient fermé le trajet d'écoulement entre évaporateur et absorbeur.

6. Procédé selon l'une des revendications précédentes, caractérisé par le fait que, lors de l'activation de l'installation, on ouvre d'abord seulement les trajets d'écoulement du solvant à l'absorbeur et de la solution riche à l'appareil à bouillir, et par le fait que l'on n'ouvre le trajet d'écoulement du réfrigérant de l'appareil à bouillir à l'absorbeur que si la température de fonctionnement et/ou la pression de fonctionnement est atteinte, au moins approximativement, dans l'appareil à bouillir du fait du chauffage de celui-ci.

7. Installation de pompe à chaleur pouvant fonctionner selon le procédé des revendications 1 à 6, comportant un appareil à bouillir (1) qui est chauffé, un trajet d'écoulement du réfrigérant de I'appareil à bouillir (1) à un absorbeur (9) en passant par un condenseur (5), un organe d'étranglement (7) et un évaporateur (8), un trajet d'écoulement du solvant appauvri en réfrigérant à l'absorbeur (9), et un trajet d'écoulement de retour de l'absorbeur (9) à l'appareil à bouillir (1), des organes de fermeture (19, 19a, 20, 21, 23, 13) agencés dans les trajets d'écoulement entre appareil à bouillir (1) et absorbeur (9), et une conduite de contournement (16) prévue pour le fonctionnement de l'installation dans le mode à chaudière, allant directement de l'appareil à bouillir à l'absorbeur, conduite de contournement dans laquelle se trouve un autre organe de fermeture (22), caractérisée par le fait que les organes de fermeture (19, 19a, 20, 21, 22, 23, 13) peuvent être fermés durablement, simultanément à l'inactivation du chauffage (2) de l'appareil à bouillir, et par le fait que les organes de fermeture (19, 19a, 22) dans le trajet d'écoulement du réfrigérant de l'appareil à bouillir (1) à l'absorbeur (9) sont des soupapes de surpression.

8. Installation de pompe à chaleur selon revendication 7, caractérisée par le fait que l'organe de fermeture (22) dans la conduite de contournement (16) est ouvert dans l'état sans courant.
